# EUROPÄISCHE PATENTSCHRIFT

(11) **EP 0 035 490 B1**
(45) Veröffentlichungstag und Bekanntmachung des Hinweises auf die Patenterteilung: **27.07.1983**
(21) Anmeldenummer: 81890035.9
(22) Anmeldetag: 26.02.1981
(51) Int. Cl.: B22D 11/10, B22D 41/00

(54) **Tragturm für metallurgische Gefässe**
Carrying tower for metallurgical vessels
Tour porteuse pour des récipients métallurgiques

(30) Priorität: 05.03.1980 AT 1203/80
(43) Veröffentlichungstag der Anmeldung: 09.09.1981
(73) Patentinhaber: VOEST-ALPINE Aktiengesellschaft, A-4010 Linz (AT)
(72) Erfinder: Mühlbauer, Gerhard, Dipl.-Ing., A-4400 Steyr (AT); Höller, Herbert, A-4690 Schwanenstadt (AT)
(74) Vertreter: Wolfram, Gustav, Dipl.-Ing.

## Beschreibung

Die Erfindung betrifft einen Tragturm für metallurgische Gefäße verschiedener Abmessungen, insbesondere für unterschiedlich große Gießpfannen bei einer Stranggießanlage, mit mindestens einem von einer Tragsäule auskragenden Tragarm der zwei das metallurgische Gefäß seitlich umgreifende Stützarme aufweist, an denen bewegbare Auflagen für an den metallurgischen Gefäßen vorgesehene Trageinrichtungen vorgesehen sind.

In Hüttenbetrieben sind in der Regel metallurgische Gefäße, insbesondere Gießpfannen, unterschiedlicher Dimensionierung oder unterschiedlicher konstruktiver Gestaltung für denselben Zweck in Verwendung. Insbesondere beim Stranggießen werden die als Vorratsbehälter dienenden metallurgischen Gefäße (Gießpfannen) von einem Tragturm mit auskragendem Tragarm getragen. Der Tragarm weist zwei das metallurgische Gefäß seitlich umgreifende Stützarme auf, an denen jeweils eine Auflage für eine am metallurgische Gefäß vorgesehene Trageinrichtung, wie eine Traglasche einer Gießpfanne, vorgesehen ist. Mit einem solchen Tragturm ist man an die Verwendung von metallurgischen Gefäßen ganz bestimmter Größe und Bauart gebunden, die durch den Abstand der beiden an den Stützarmen vorgesehenen Auflagen, deren Querschnittsform sowie deren Höhenlage vorgegeben ist. Dies ist für einen kontinuierlich ablaufenden Gießbetrieb, insbesondere Stranggießbetrieb, nachteilig. Ein weiterer Nachteil ist darin zu sehen, daß es dadurch nicht möglich ist, die im Hüttenbetrieb im allgemeinen zum Gefäßtransport eingesetzten fahrbaren Krane unterschiedlicher Baugröße und Tragkraft optimal einzusetzen und auszunützen.

Zur Vermeidung dieser Nachteile ist es aus der DE-B2-2408951 bekannt, neben den an den Stützarmen starr angeordneten Auflagen jeweils eine weitere Auflage vorzusehen, die gegenüber der starren Auflage am Stützarm schwenkbar gelagert ist und mittels eines Schwenkantriebes aus einer zurückgeschwenkten Stellung in eine vorgeschwenkte Stellung zur Aufnahme einer kleinen Gießpfanne bewegt werden kann. Diese bekannte Konstruktion weist den Nachteil auf, daß es aus Platzgründen nicht möglich ist, den Tragturm für mehr als zwei unterschiedlich große metallurgische Gefäße zu verwenden. Weiters ist es nicht möglich, metallurgische Gefäße auf den Tragturm aufzusetzen, die mit ihren Trageinrichtungen zum Teil in die starren Auflagen ragen, von diesen jedoch nicht zur Gänze erfaßt werden können.

Die Erfindung stellt sich daher die Aufgabe, einen Tragturm der eingangs beschriebenen Art zu schaffen, der die Verwendung beliebig unterschiedllicher metallurgischer Gefäße an ein und demselben Tragarm des Tragturmes ermöglicht.

Diese Aufgabe wird erfindungsgemäß dadurch gelöst, daß jeder Stützarm mit mindestens zwei unterschiedlichen, gegeneinander austauschbaren Auflagen versehen ist, die jeweils an einem gemeinsamen, gegenüber dem Stützarm bewegbaren Tragkörper angeordnet sind.

Nach einer bevorzugten Ausführungsform sind die Tragkörper um eine vertikale, am jeweiligen Stützarm vorgesehene Achse drehbar gelagert.

Um auch höhenmäßig unterschiedliche Gießpfannen bei Stranggießanlagen verwenden zu können, wobei die Distanz zwischen Badspiegel in dem unterhalb der Gießpfanne angeordneten Gefäß und dem Gießpfannenauslaß - bei unveränderter Höhenstellung der Gießpfannen - stets gleich groß sein soll, sind zweckmäßig die Auflagen jedes Stützarmes in unterschiedlicher Höhenlage am Tragkörper angeordnet.

Nach einer anderen bevorzugten Ausführungsform weisen die Auflagen jedes Stützarmes untereinander unterschiedliche Querschnittsformen auf, die mit entsprechend unterschiedlich geformten Trageinrichtungen der metallurgischen Gefäße in Eingriff bringbar sind.

Um Gießpfannen mit unterschiedlichen Durchmessern verwenden zu können, sind zweckmäßig die Auflagen jedes Stützarmes am Tragkörper in unterschiedlichen Entfernungen von der Drehachse des Tragkörpers angeordnet.

Der Antrieb für die drehbaren Tragkörper kann in verschiedener Art ausgeführt sein, wobei es sich jedoch als besonders vorteilhaft erwiesen hat, wenn an dem Tragarm ein Motor montiert ist, der zum synchronen Drehen der Tragkörper mit diesen über Antriebswellen verbunden ist.

Die Erfindung ist an drei Ausführungsformen anhand der Zeichnung näher erläutert, wobei die Fig. 1, 3 und 5 eine teilweise geschnittene Seitenansicht eines Tragturmes gemäß jeweils einer Ausführungsform und die Fig. 2, 4 und 6 je eine zugehörige Draufsicht auf die in den Fig. 1, 3 und 5 dargestellten Tragtürme zeigen.

Bei der in den Fig. 1 und 2 dargestellten Ausführungsform weist der Tragturm zwei um eine Säule 1 unabhängig voneinander verschwenkbare gekröpfte Tragarme 2, 3 auf. Jeder der Tragarme 2, 3 besitzt zwei ein - hier nicht dargestelltes - metallurgisches Gefäß seitlich umgreifende Stützarme 4, 5, an deren vorderen Enden 6 jeweils ein um eine vertikale Achse 7 drehbarer Tragkörper 8 montiert ist. Jeder dieser Tragkörper 8 weist einen im Stützarm 4, 5 mittels eines Achsialradiallagers 9 und eines Radiallagers 10 gelagerten Zapfen 11 auf, der an seinem unteren Ende mit einem an ihm starr befestigten Zahnrad 12 versehen ist. In der Draufsicht ist jeder Tragkörper 8 etwa dreieckförmig gestaltet. An jeder der drei Seiten des Tragkörpers ist jeweils eine Pfannenaufnahme 13, 14, 15 vorgesehen, wobei die Pfannenaufnahme jedes Tragkörpers sich untereinander in dreierlei Hinsicht unterscheiden: Die Pfannenaufnahmen 13, 14, 15 weisen unterschiedliche Querschnittsformen auf, sie sind in unterschiedlichen Entfernungen 16, 17, 18 von der Achse 7 des Tragkörpers 8 angeordnet (Fig. 2) und sie sind weiters in unterschiedlichen Höhenlagen 19, 20, 21, wie aus Fig. 1 ersichtlich, am Tragkörper 8 angeordnet. Zwischen den Pfannenaufnahmen 13,14,15 und am Tragkörper 8 vorgesehenen und mit ihm integral ausgebildeten diese Pfannenaufnahmen unterstützenden Konsolen 22, 23, 24 ist jeweils ein stoßdämpfendes Element 25 eingebaut.

Um die Tragkörper 8 in einfacher Weise drehen zu können, ist an jedem Tragarm 2, 3 ein Motor 26 montiert, der mit beiden Tragkörpern 8 des Tragarmes 2, 3 mittels schematisch dargestellter Antriebswellen 27 und Eckgetriebe 28 verbunden ist, wobei die letzte Antriebswelle mit einem Zahnrad in das am unteren Ende des Zapfens 11 montierte Zahnrad 12 eingreift. Wie aus Fig. 2 ersichtlich ist, sind die Tragkörper 8 untereinander gleich ausgebildet, so daß sie, um jeweils zwei einander entsprechende Pfannenaufnahmen 13, 14, 15 nach innen, d. h. zwischen die Stützarme 4, 5 zu schwenken, synchron gedreht werden können.

Gemäß der Ausführungsform nach den Fig. 1 und 2 ist es möglich, drei verschiedene Gießpfannen an demselben Tragarm 2, 3 des Tragturmes verwenden zu können, wobei sich die Gießpfannen hinsichtlich ihrer Traglaschen, ihrer Durchmesser und ihrer Höhen unterscheiden können. Es muß lediglich das der jeweils verwendeten Gießpfanne entsprechende Paar der Aufnahmen 13, 14, 15 nach innen, d. h. in zueinander fluchtende Stellung gedreht werden.

Bei der in den beiden Fig. 3 und 4 bzw. 5 und 6 dargestellten Ausführungsform sind die beiden Tragarme 29, 30 bzw. 31, 32 nicht unabhängig voneinander, sondern infolge ihrer integralen Ausbildung nur gemeinsam miteinander schwenkbar. Die Ausführungsform gemäß den Fig. 3 und 4 weist ebenfalls für jeden Tragarm einen eigenen Motor 26 auf.

Bei der in den Fig. und 6 dargestellten Ausführungsform ist ein einziger Motor 33 zum Drehen sämtlicher Tragkörper 8 der beiden Tragarme 31, 32 vorgesehen, wobei durch Schaltkupplungen 34, 34' immer nur ein Tragkörperpaar eines Tragarmes 31 oder 32 gedreht werden kann. Durch Einschalten einer der Schaltkupplungen 34 oder 34' wird die andere automatisch ausgeschaltet.

Der Tragturm gemäß den Fig. 5 und 6 ist mit seiner Säule 35 in eine diese umgebende Führungssäule 36 eingesetzt und mittels eines Hubzylinders 37 heb- und senkbar. Der Antrieb zum Schwenken der Tragarme ist mit 38 bezeichnet.

In Fig. sind mit strichlierten Linien unterschiedlich große Pfannen 39, 40, 41 dargestellt, wie sie bei diesem Tragturm verwendet werden können. Die Abstände 42, 43, 44 von den Mittellinien 45, 46, 47 der Trageinrichtungen 48, 49, 50 dieser unterschiedlichen Pfannen 39,40,41 bis zu ihrer Mittellinie 51 ist jeweils unterschiedlich. Aus dieser Fig. 5 ist weiter ersichtlich, daß sich die Böden 52, 53, 54 dieser unterschiedlichen Pfannen 39, 40, 41 in gleicher Höhe 55 befinden, so daß die Distanz 56 zwischen dem sich unterhalb der jeweils verwendeten Gießpfanne 39 oder 40 oder 41 befindlichen Zwischengefäß 57 und dem Boden 52 oder 53 oder 54 der Gießpfanne (bei sich in gleicher Höhenlage befindlichen Tragarmen 31, 32) stets gleich groß ist.

Die Erfindung ist nicht auf die dargestellten Ausführungsbeispiele beschränkt, sondern kann in verschiedener Hinsicht modifiziert werden. So ist es möglich, auch nur zwei oder mehr als drei Pfannenaufnahmen an jedem Tragkörper vorzusehen. Der Drehantrieb für die Tragkörper kann auch von Hand aus erfolgen. Er kann aber auch elektrisch-mechanisch, hydraulisch-mechanisch oder pneumatisch-mechanisch erfolgen.

## Patentansprüche

1. Tragturm für metallurgische Gefäße (39, 40, 41) verschiedener Abmessungen, insbesondere für unterschiedlich große Gießpfannen bei einer Stranggießanlage, mit mindestens einem von einer Tragsäule (1) auskragenden Tragram (2, 3, 29, 30, 31, 32), der zwei das metallurgische Gefäß seitlich umgreifende Stützarme (4, 5) aufweist, an denen bewegbare Auflagen (13, 14, 15) für an den metallurgischen Gefäßen vorgesehene Trageinrichtungen (48, 49, 50) vorgesehen sind, dadurch gekennzeichnet, daß jeder Stützarm (4, 5) mit mindestens zwei unterschiedlichen, gegeneinander austauschbaren Auflagen (13, 14, 15) versehen ist, die jeweils an einem gemeinsamen, gegenüber dem Stützarm bewegbaren Tragkörper (8) angeordnet sind.

2. Tragturm nach Anspruch 1, dadurch gekennzeichnet, daß die Tragkörper (8) um eine vertikale, am jeweiligen Stützarm (4, 5) vorgesehene Achse (7) drehbar gelagert sind.

3. Tragturm nach Anspruch 2, dadurch gekennzeichnet, daß die Auflagen (13, 14, 15). jedes Stützarmes (4, 5) in unterschiedlicher Höhenlage (19, 20, 21) am Tragkörper (8) angeordnet sind.

4. Tragturm nach Anspruch 2 oder 3, dadurch gekennzeichnet, daß die Auflagen (13, 14, 15) jedes Stützarmes (4, 5) untereinander unterschiedliche Querschnittsformen aufweisen, die mit entsprechend unterschiedlich geformten Trageinrichtungen (48, 49, 50) der metallurgischen Gefäße (39, 40, 41) in Eingriff bringbar sind.

5. Tragturm nach den Ansprüchen 2 bis 4, dadurch gekennzeichnet, daß die Auflagen (13, 14, 15) jedes Stützarmes (4, 5) am Tragkörper (8) in unterschiedlichen Entfernungen (16, 17, 18) von der Drehachse (7) des Tragkörpers (8) angeordnet sind.

6. Tragturm nach den Ansprüchen 2 bis 5, dadurch gekennzeichnet, daß an dem Tragarm (2,3; 29,30; 31,32) ein Motor (26, 33) montiert ist, der zum synchronen Drehen der Tragkörper (8) mit diesen über Antriebswelle (27) verbunden ist.

## Claims

1. Carrying tower for metallurgical vessels (39, 40, 41) of different dimensions, in particular for differently large casting ladles in a continuous casting plant, comprising at least one carrying arm (2, 3, 29, 30, 31, 32) projecting from a supporting column (1) and including two supporting arms (4, 5) leterally embracing the metallurgical vessel and on which movable supports (13, 14, 25) for carrying means (48, 49, 50) provided on the metallurgical vessels are arranged, characterised in that each supporting arm (4, 5) is provided with at least two different supports (13, 14, 15) that are exchangeable for one another and are each arranged on a common carrying body (8) that is movable realtive to the supporting arm.

2. Carrying tower according to claim 1, characterised in that the carrying bodies (8) are mounted so as to be rotatable about a vertical axis (7) provided on the respective supporting arm (4,5).

3. Carrying tower according to claim 2, characterised in that the supports (13, 14, 15) of each supporting arm (4, 5) are arranged on the supporting body (8) at different height levels (19, 20,21).

4. Carrying tower according to claim 2 or 3, characterised in that the support (13, 14, 15) of each supporting arm (4, 5) have different cross-sectional shapes which are engageable with correspondingly differently shaped carrying means (48, 49, 50) of the metallurgical vessels (39,40,41).

5. Carrying tower according to claims 2 to 4, characterised in that the supports (13, 14, 15) of each supporting arm (4, 5) are arranged on the carrying body (8) at differenz distances (16, 17, 18) from the rotation axis (7) of the carrying body (8).

6. Carrying tower according to claims 2 to 5, characterised in that a motor (26, 33) is mounted on the carrying arm (2, 3; 29, 30; 31, 32), which motor is connected with the carrying bodies (8) via driving shafts (27) for the synchronous rotation of the same.

## Revendications

1. Tour porteuse pour récipients métallurgiques (39, 40, 41) de dimensions diverses, en particulier pour des poches de coulée de grandeurs différentes dans une installation de coulée continue, avec au moins un bras porteur (2, 3, 29, 30, 31, 32) s'étendant à partir d'une colonne porteuse (1), qui comporte deux bras d'appui (4, 5) embrassant latéralement le récipient métallurgie, sur lesquelle sont prévus des appuis mobiles (13, 14, 15) pour des dispositifs porteurs (48, 49, 50) prévus sur des récipients métallurgiques, caractérisée en ce que chaque bras d'appui (4, 5) est pourvu d'au moins deux appuis différents interchangeables (13, 14, 15), qui sont disposés chaque fois sur un corps porteur commun (8) mobile par rapport au bras porteur.

2. Tour porteuse suivant la revendication 1, caractérisée en ce que des corps porteurs (8) sont montés pour pouvoir tourner autor d'un axe (7) vertical, prévu sur chaque bras d'appui (4, 5).

3. Tour porteuse suivant la revendication 2, caractérisée en ce que les appuis (13, 14, 15) de chaque bras d'appui (4, 5) sont agencés sue le corps porteur (8) dans des positions en hauteur différentes (19, 20, 21

4. Tour porteuse suivant la revendication 2 ou la revendication 3, caractérisée en ce que les appuis (13, 14, 15) de chaque bras d'appui (4, 5) présentent des formes en section transversale différentes les unes des autres, qui peuvent être amenées en coopération avec des dispositifs porteurs (48, 49, 50) de formes différentes de manière correspondante des récipients métallurgiques (39,40,41).

5. Tour porteuse suivant les revendication 2 à 4, caractérisée en ce que les appuis (13, 14, 15) de chaque bras d'appui (4, 5) sont montés sur le corps porteur (8) à des distances différentes (16, 17, 18) de l'axe de rotation (7) du corps porteur (8).

6. Tour porteuse suivant les revendications 2 à 5, caractérisée en ce que sur le bras porteur (2, 3; 29, 30; 31, 32) ist monté un moteur (26, 33) qui, pour la rotation synchrone du corps porteur (8), est relié à celui-ci par des arbres d'entraînement (27).
